# EUROPÄISCHE PATENTANMELDUNG

(11) **EP 4 596 969 A1**
(43) Veröffentlichungstag der Anmeldung: **06.08.2025**
(21) Anmeldenummer: 25154953.1
(22) Anmeldetag: 30.01.2025
(51) Int. Cl.: F23J 13/08, F23J 15/02

(54) **KANAL FÜR RAUCHGAS, INSBESONDERE OFENROHR**

(30) Priorität: 30.01.2024 DE 202024100452 U
(71) Anmelder: Blue Fire GmbH, 26683 Saterland-Strücklingen (DE); BERTRAMS GmbH & Co. KG, 1030 Wien (AT)
(72) Erfinder: Hoferecht, Frank, 35088 Battenberg/Eder (DE)
(74) Vertreter: Jabbusch, Matthias

(57) **Zusammenfassung**

Bei einem Kanal für Rauchgas, insbesondere Ofenrohr, ausgelegt für den Einbau zumindest eines Katalysators und/oder eines Staubabscheiders in den Kanal, ist vorgesehen, dass er zumindest eine Öffnung in seiner Kanalwand hat, dass dieser Öffnung wenigstens eine die Öffnung schließende Schließeinrichtung zugeordnet ist und dass der Katalysator und/oder der Staubabscheider mit der Schließeinrichtung verbunden ist.

## Beschreibung

Die Erfindung betrifft einen Kanal für Rauchgas, insbesondere ein Ofenrohr, ausgelegt für den Einbau zumindest eines Katalysators und/oder eines Staubabscheiders in den Kanal.

Derartige Kanäle werden im Stand der Technik dazu eingesetzt, Rauchgase zu leiten. Dabei kann es sich zum Beispiel um ein Ofenrohr von einem Kaminofen zu einem Schornstein handeln. Möglich ist auch der Einsatz von derartigen Kanälen in Privat- oder Gewerbehäusern, um Rauchgase von Heizkesseln zu Kaminen und Schornsteinen zu führen.

Da Rauchgase schädliche Stoffe enthalten können, sind bereits Katalysatoren für die Behandlung des Rauchgases während seiner Führung durch den Kanal vorgeschlagen worden. Diese Katalysatoren werden an verschiedenen Stellen im Kanal angeordnet.

Es werden auch Staubabscheider in Kanälen eingesetzt, um durch den Kanal mit dem Rauchgas geführten Staub aus dem Rauchgas herauszulösen. Auch derartige Staubabscheider werden im Verlauf eines Kanales für Rauchgas angeordnet.

Der Erfindung liegt die Aufgabe zugrunde, einen Kanal der eingangs genannten Gattung aufzuzeigen, in dem Katalysatoren und/oder Staubabscheider einfach erreichbar angeordnet sind.

Diese Aufgabe ist erfindungsgemäß dadurch gelöst, dass der Kanal zumindest eine Öffnung in seiner Kanalwand hat, dass dieser Öffnung wenigstens eine die Öffnung schließende Schließeinrichtung zugeordnet ist und dass der Katalysator und/ oder der Staubabscheider mit der Schließeinrichtung verbunden ist.

Bei dem erfindungsgemäßen Kanal wird vorgeschlagen, Katalysatoren und Staubabscheider nicht frei im Verlauf des Kanals anzuordnen, sondern dafür eine spezielle Anordnungssituation vorzusehen. Diese umfasst zumindest eine Schließeinrichtung, mit der der Katalysator oder der Staubabscheider verbunden ist. Die Schließeinrichtung ist einer Öffnung im Kanal zugeordnet. Der Kanal weist dazu in seiner Kanalwand diese Öffnung auf, die Öffnung kann dann mit der Schließeinrichtung verschlossen werden.

Die Schließeinrichtung kann dem Kanal und dessen Öffnung zugeordnet werden. In gleicher Weise kann die Schließeinrichtung von dem Kanal entfernt werden, dabei werden mit der Schließeinrichtung verbundene Katalysatoren und/oder Staubabscheider gleichfalls von dem Kanal entfernt. Die Katalysatoren und/oder Staubabscheider können in diesem vom Kanal entfernten Zustand einer Reinigung oder auch Überarbeitung zugeführt werden.

Nach einer ersten Weiterbildung der Erfindung ist vorgesehen, dass die Öffnung in der Kanalwand bis zur Mittelachse des Kanals ausgebildet ist und den halben Kanalumfang umfasst. Die Öffnung für das Einbringen der Katalysatoren und/oder Staubabscheider ist also weit ausgebildet. Die Schließeinrichtung hat dann eine entsprechende Ausbildung, da vorgesehen ist, dass die Schließeinrichtung eine Wandung hat, deren Abmessungen grösser als die Abmessungen der Öffnung in der Kanalwand sind. Die Öffnung in der Kanalwand wird mit der Wandung der Schließeinrichtung verschlossen, dabei werden Katalysatoren und/oder Staubabscheider in das Innere des Kanals eingebracht. Die Wandung kann plan auf den Außenwandungen des Kanals aufliegen.

Eine nächste Weiterbildung der Erfindung sieht vor, dass die Kanalwand einen kreisförmigen Querschnitt hat und dass die Wandung der Schließeinrichtung einen kreisförmigen Querschnitt mit gleichem Radius hat. Die Wandung der Schließeinrichtung ist also an die Ausgestaltung der Kanalwand angepasst. Ist der Kanal wie ein kreisförmiges Rohr ausgebildet, dann wird durch die Wandung der Schließeinrichtung gleichfalls ein Rohrstück zur Verfügung gestellt.

Weiterhin ist es möglich, dass Befestigungsmittel für ein ortsfestes Ansetzen der Schließeinrichtung an dem Kanal vorgesehen sind. Mit den Befestigungsmitteln wird die Schließeinrichtung am Kanal befestigt, dabei können die Befestigungsmittel zumindest ein Scharnier umfassen, mit dem die Schließeinrichtung am Kanal schwenkbar angelenkt ist. Die mit der Schließeinrichtung verbundenen Katalysatoren und oder Staubabscheider werden somit mit der Schließeinrichtung in den Kanal herein geschwenkt oder aus dem Kanal heraus geschwenkt. Alternativ können die Befestigungsmittel auch Langlöcher und Schrauben umfassen, um eine Schließeinrichtung nach Einsetzen in den Kanal zu befestigen.

Die Schließeinrichtung weist vorzugsweise Gitter-Strukturen zum Aufnehmen des Katalysators und/oder des Staubabscheiders auf. Mehrere Katalysatoren können übereinander angeordnet sein, auch mehrere Staubabscheider können übereinander angeordnet sein und werden aufeinanderfolgend vom Rauchgas durchströmt.

Nach einer alternativen Ausbildung der Erfindung kann vorgesehen sein, dass die Schließeinrichtung als Gehäuse ausgebildet ist, das in den Kanal einsetzbar ist. Dieses Gehäuse ist in seinen Abmessungen an den Kanal angepasst. Beispielsweise ist das Gehäuse der Schließeinrichtung als Zylinder ausgebildet, dessen Außendurchmesser geringer als der Innendurchmesser des Kanals im Bereich der Öffnung ist. So kann das Gehäuse in den Kanal eingesetzt werden, dabei verschließt das Gehäuse bei geeigneter Dimensionierung zugleich die Öffnung im Kanal. Das Gehäuse fügt sich in den Verlauf des Kanals ein.

Vorzugsweise sind alle Bauteile des erfindungsgemäßen Kanals aus Stahlblech gefertigt. Alternative Werkstoffe für den Kanal und die Schließeinrichtung sind Aluminium, Kunststoff oder Glas oder eine Kombination aus Kunststoff und Glas.

Ausführungsbeispiele der Erfindung sind in der Zeichnung dargestellt. Es zeigen:
- Figur 1:: eine perspektivische Ansicht eines erfindungsgemäßen Kanals für Rauchgas nach einem ersten Ausführungsbeispiel,
- Figur 1a:: eine weitere perspektivische Ansicht des erfindungsgemäßen Kanals für Rauchgas nach Figur 1,
- Figur 1b:: eine Seitenansicht eines erfindungsgemäßen Kanals für Rauchgas nach einem zweiten Ausführungsbeispiel,
- Figur 2:: eine Seitenansicht eines erfindungsgemäßen Kanals nach einem dritten Ausführungsspiel,
- Figur 3:: eine perspektivische Ansicht eines Bauteils eines erfindungsgemäßen Kanals nach einem vierten Ausführungsbeispiel,
- Figur 4:: eine perspektivische Ansicht eines weiteren Bauteils für den erfindungsgemäßen Kanal nach Figur 3 und
- Figur 5:: eine Seitenansicht des Bauteils eines erfindungsgemäßen Kanals nach dem vierten Ausführungsbeispiel.

Der Kanal 1 hat in seinem Verlauf eine Erweiterung 2 seines Außendurchmessers. Im Bereich der Erweiterung 2 ist im Kanal 1 eine Öffnung 3 in seiner Kanalwand angeordnet, die Öffnung 3 umfasst den halben Kanalumfang.

Der Öffnung 3 des Kanals 1 ist eine Schließeinrichtung 4 zugeordnet. Diese Schließeinrichtung 4 trägt Katalysatoren 5. Im Inneren der Schließeinrichtung 4 sind Gitter-Strukturen 6 zum Aufnehmen der Katalysatoren 5 angeordnet.

Der Kanal 1 hat auch in seiner Erweiterung 2 einen kreisförmigen Querschnitt. Die Schließeinrichtung 4 hat eine Wandung 7, die auch auf einem Kreisbogen verläuft. Dieser Kreisbogen der Wandung 7 stimmt mit dem Kreisbogen des Querschnitts der Erweiterung 2 überein, sodass die Schließeinrichtung 4 an den Kanal 1 angenähert werden kann und die Wandung 7 sich auf die Erweiterung 2 des Kanals 1 auflegt. Eine Verbindung zwischen Schließeinrichtung 4 und Kanal 1 erfolgt dann über Langlöcher 8 und Schrauben.

Figur 1a zeigt, dass für das Aufnehmen der Katalysatoren 5 innerhalb der Wandung 7 ein an der Wandung 7 befestigtes Gestell 11 dient. Das Gestell 11 trägt eine Öse, durch die ein Stab 12 geführt werden kann. Die Katalysatoren 5 weisen jeweils einen Durchbruch 13 auf, durch den der Stab 12 während ihrer Anordnung innerhalb der Wandung 7 hindurchführbar ist. Zwischen die einzelnen Katalysatorscheiben werden die sternförmigen Gitterstrukturen 6 gelegt. Auch diese Gitterstrukturen 6 haben eine Öse, durch die der Stab 12 geführt wird.

Figur 1b zeigt eine alternative Ausbildung, in der die Schließeinrichtung 4 schwenkbar an den Kanal 1 angelenkt ist. Die Anlenkung erfolgt über Gelenke 13. Die Katalysatoren 5 sind in einer Gitterstruktur 6 aufgenommen. Ein Verschluss zwischen der Schließeinrichtung 4 und dem Kanal 1 erfolgt über Spannverschlüsse 14. Diese greifen in Vorsprünge 5 der Schließeinrichtung 4 ein.

Figur 2 zeigt in einem zweiten Ausführungsbeispiel, wie eine Schließeinrichtung 4 an einen Kanal 1 angelegt ist. Die Schließeinrichtung 4 ist mit Befestigungsmitteln 9 am Kanal 1 befestigt und flächigbündig in die Oberfläche des Kanals 1 integriert.

Figuren 3 und 4 zeigen ein abweichendes Ausführungsbeispiel. Hier ist die Schließeinrichtung 4 als Gehäuse 10 ausgebildet. Das Gehäuse 10 hat die Bauform eines Zylinders, es kann in die Öffnung 3 eines gleichfalls zylinderförmig ausgebildeten Kanals 1 eingesetzt werden.

Figur 5 zeigt, dass das Gehäuse 10 auch in einen Kanal 1 mit einer am Kanal 1 angelenkten Schließeinrichtung 4 eingesetzt werden kann. Das Gehäuse 10 ist ausfüllend in die Schließeinrichtung 4 eingesetzt und kann mit dieser in das Innere des Kanals 1 verschwenkt werden.

Der erfindungsgemäße Kanal 1 für Rauchgas kann vertikal oder horizontal verlegt werden. Mit den eingebauten Katalysatoren 5 oder auch Staubabscheidern erfolgt eine Reduzierung gasförmiger oder staubförmiger Emissionen oder einer Kombination dieser Emissionen.

Die einzelnen Bauteile des Kanals 1 sowie der Schließeinrichtungen 4 können aus Stahlblech gefertigt sein. Die Bauteile können mit entsprechenden Dichtungen ausgerüstet werden, so dass kein Rauchgas aus dem Kanal 1 austritt.

Bei den Katalysatoren 5 kann es sich um Metall-Katalysatoren oder um Schwammkeramik-Katalysatoren handeln. Sie können in der Schließeinrichtung 4 auch unter Einsatz von Spindeln oder Gewindespindeln befestigt und gehalten werden.

## Patentansprüche

1. Kanal für Rauchgas, insbesondere Ofenrohr, ausgelegt für den Einbau zumindest eines Katalysators und/oder eines Staubabscheiders in den Kanal,
**dadurch gekennzeichnet,**
**dass** er zumindest eine Öffnung (3) in seiner Kanalwand hat, dass dieser Öffnung (3) wenigstens eine die Öffnung (3) schließende Schließeinrichtung (4) zugeordnet ist und dass der Katalysator (5) und/oder der Staubabscheider mit der Schließeinrichtung (4) verbunden ist.

2. Kanal nach Anspruch 1, **dadurch gekennzeichnet, dass** die Öffnung (3) in der Kanalwand bis zur Mittelachse des Kanals (1) ausgebildet ist und den halben Kanalumfang umfasst.

3. Kanal nach Anspruch 1 oder 2, **dadurch gekennzeichnet, dass** die Schließeinrichtung (4) eine Wandung (7) hat, deren Abmessungen größer als die Abmessungen der Öffnung (3) in der Kanalwand sind.

4. Kanal nach Anspruch 3, **dadurch gekennzeichnet, dass** die Wandung (7) der Schließeinrichtung (4) an die Ausgestaltung der Kanalwand angepasst ist.

5. Kanal nach Anspruch 4, **dadurch gekennzeichnet, dass** die Kanalwand einen kreisförmigen Querschnitt hat und dass die Wandung (7) der Schließeinrichtung (4) einen kreisförmigen Querschnitt mit gleichem Radius hat.

6. Kanal nach einem der vorhergehenden Ansprüche, **dadurch gekennzeichnet, dass** Befestigungsmittel für ein ortsfestes Ansetzen der Schließeinrichtung (4) an dem Kanal (1) vorgesehen sind.

7. Kanal nach Anspruch 6, **dadurch gekennzeichnet, dass** die Befestigungsmittel zumindest ein Scharnier umfassen, mit dem Schließeinrichtung (4) am Kanal (1) schwenkbar angelenkt ist.

8. Kanal nach Anspruch 6, **dadurch gekennzeichnet, dass** die Befestigungsmittel Langlöcher (8) und Schrauben umfassen.

9. Kanal nach einem der vorhergehenden Ansprüche, **dadurch gekennzeichnet, dass** die Schließeinrichtung (4) Gitterstrukturen (6) zum Aufnehmen des Katalysators (5) und/oder des Staubabscheiders aufweist.

10. Kanal nach einem der vorhergehenden Ansprüche, **dadurch gekennzeichnet, dass** die Schließeinrichtung (4) als Gehäuse (10) ausgebildet ist, das in den Kanal (1) einsetzbar ist.

11. Kanal nach Anspruch 10, **dadurch gekennzeichnet, dass** das Gehäuse (10) der Schließeinrichtung (4) als Zylinder ausgebildet ist, dessen Außendurchmesser geringer als der Innendurchmesser des Kanals (1) im Bereich der Öffnung (3) ist.

12. Kanal nach einem der vorhergehenden Ansprüche, **dadurch gekennzeichnet, dass** seine Bauteile aus Stahlblech gefertigt sind.
